# EUROPÄISCHE PATENTSCHRIFT

(11) **EP 1 223 347 B1**
(45) Veröffentlichungstag und Bekanntmachung des Hinweises auf die Patenterteilung: **27.04.2005**
(21) Anmeldenummer: 02000246.5
(22) Anmeldetag: 14.01.2002
(51) Int. Cl.: F15B 15/28

(54) **Druckmittelzylinderanordnung mit einem Sensor**
Fluid power cylinder with sensor
Vérin avec capteur

(30) Priorität: 16.01.2001 DE 10101765
(43) Veröffentlichungstag der Anmeldung: 17.07.2002
(73) Patentinhaber: Bosch Rexroth Teknik AB, 125 81 Stockholm (SE)
(72) Erfinder: Hedlund, Staffan, 12736 Skärholmen (SE)
(74) Vertreter: Maiwald Patentanwalts GmbH

(56) Entgegenhaltungen:
- EP-A- 0 676 550
- EP-A- 0 846 874
- DE-A- 4 041 090
- DE-A- 19 716 736
- DE-U- 20 108 649
- DE-U- 29 717 492
- US-A- 5 381 089

## Beschreibung

### Technisches Gebiet der Erfindung

Die Erfindung betrifft eine Druckmittelzylinderanordnung mit einem Sensor, der an zumindest einer axial an der Außenfläche des Zylindergehäuses verlaufenden Nut angeordnet ist gemäß des Oberbegriffs des Anspruchs 1. Die Erfindung bezieht sich speziell auf Kapselmittel zur Abdichtung des Sensors.

Wie allgemein bekannt ist, besitzt ein Druckmittelzylinder einen innen liegenden Kolben, der mit einer Kolbenstange in Verbindung steht. Die Ansteuerung des Druckmittelzylinders hängt von der axialen Position der Kolbenstange ab. Da in vielen Einsatzfällen eine genaue-Positionierung der Kolbenstange gewünscht wird, ist gewöhnlich mindestens ein Sensor zur Ermittlung der Positionsparameter des Kolbens vorgesehen. Der Kolben ist innerhalb des Zylindergehäuses abgedichtet gleitend geführt und wird durch ein Druckmittel - beispielsweise Druckluft - angetrieben. In den meisten Einsatzfällen ist der Druckmittelzylinder doppelseitig beaufschlagbar, d.h. dass Druckluft in beide Enden des Zylindergehäuses eingegeben werden kann, um die Kolbenstange in beide Richtungen zu bewegen. Meist ist der Kolben mit einem Permanentmagnet ausgestattet, um die Position des Kolbens innerhalb des Zylindergehäuses exakt durch entsprechende Sensormittel bestimmen zu können. Wenn der Kolben sich relativ zum Zylindergehäuse bewegt, so kann der Sensor die Position des Kolbens bei Passieren durch die Wandung des Zylindergehäuses hindurch ermitteln.

Ein Druckmittelzylinder gemäß dem Oberbegriff des Anspruchs 1 ist aus der DE 197 16 736 A1 bekannt. Der Druckmittelzylinder umfasst ein Zylindergehäuse, an welchem eine langgestreckte Befestigungsnut im Bereich einer Seitenkante des Zylindergehäuses ausgebildet ist. Ein Sensor ist innerhalb dieser Nut durch Schrauben befestigbar, um eine kraft- und formschlüssige Verbindung zwischen der Befestigungsnut und dem Sensor zu schaffen. Die Nut wird mittels einer transparenten abgewinkelten Abdeckleiste verschlossen. Die Abdeckleiste ist an die äußere Gestalt des Zylindergehäuses angepasst und am Zylindergehäuse über den Sensor hinweg verlaufend angebracht. Die Abdeckleiste ist am Zylindergehäuse durch eine Clipverbindung mittels zweier am Zylindergehäuse ausgebildeter paralleler Befestigungsnuten fixiert.

In bestimmten Einsatzfällen tritt jedoch das Problem auf, dass die Abdeckleiste aus den Befestigungsnuten gelangen kann, beispielsweise bei einer Reinigung des Druckmittelzylinders mit Druckluft oder einem Wasserstrahl. In Ergebnis dessen können Schmutz und Bakterien in den Nutbereich des Zylindergehäuses gelangen. Weiterhin besitzt die bekannte Befestigungsnut eine komplizierte Querschnittsform und separate Befestigungsmittel sind zur Fixierung des Sensors innerhalb der Befestigungsnut erforderlich.

### Zusammenfassung der Erfindung

Es ist die Aufgabe der vorliegenden Erfindung, eine Druckmittelzylinderanordnung mit einem Sensor zu schaffen, bei der der Sensor auf einfache Weise innerhalb einer Nut eines Zylindergehäuses montierbar ist und bei der eine geschützte Unterbringung des Sensors am Zylindergehäuse garantiert ist.

Die Aufgabe wird ausgehend von einer Druckmittelzylinderanordnung der vorstehend beschriebenen Art durch die Merkmale des Anspruchs 1 gelöst.

Somit schafft die Erfindung unabhängig vom Sensor verwendbare rohrartige Kapselmittel, die den Sensor komplett umschließen, um diesen vor negativen Umwelteinflüssen zu schützen. Die rohrartigen Kapselmittel sind in eine Nut des Zylindergehäuses eingesetzt, derart, dass zwischen den zu verbindenden Teilen eine reibschlüssige Verbindung hergestellt ist, und wobei der Querschnitt der Nut zumindest teilweise an die äußere Gestalt der Kapselmittel angepasst ist, um auch die Nut vor negativen Umwelteinflüssen zu schützen.

Damit können weitere Befestigungsmittel, wie beispielsweise Schrauben oder dergleichen, zur Befestigung des Sensors gänzlich entfallen. Der Sensor ist wasserdicht innerhalb der rohrartigen Kapselmittel unterbringbar, so dass negative Umwelteinflüsse, wie Schmutz, Staub, Wasser etc. nicht den Sensor erreichen können. Weiterhin ist auch die Nut vor diesen negativen Umwelteinflüssen geschützt.

Vorzugsweise bestehen die rohrartigen Kapselmittel im einzelnen aus einem Rohrelement, das durch zwei endseitig angeordnete Deckelelemente zu beiden Seiten verschließbar ist. Der zum Anschluss des Sensors dienende Kabel verläuft hierbei vorzugsweise abgedichtet durch eine Bohrung, die in eines der Deckelelemente eingebracht ist. Alternativ hierzu können die rohrartigen Kapselmittel auch aus einem einzigen Rohrelement bestehen, das über zusammengedrückte Endbereiche verschließbar ist. In diesem Falle kann auf separate Deckelelemente zu beiden Endseiten des Rohrelements gänzlich verzichtet werden.

Es kann von Vorteil sein, wenn das Rohrelement aus einem transparenten Plastikmaterial angefertigt wird, so dass die Position des Sensors von außen her gut sichtbar ist. Gemäß einer weiteren bevorzugten Ausführungsform der Erfindung ist das Zylindergehäuse mit einer metrischen Skala ausgestattet, die entlang der Nut angeordnet ist, um den Hub des innen liegenden Kolbens zur Positionierung des Sensors entlang der Nut anzuzeigen. Es ist auch möglich, die metrische Skala direkt entlang des Rohrelements vorzusehen, um eine Positionierung des innen liegenden Sensors relativ zum Rohrelement zu ermöglichen.

Weiterhin können Abschirmmittel zum Schutz der elektronischen Messmittel des Sensors gegen ein einstrahlendes magnetisches Streufeld vorgesehen werden. Die Abschirmmittel werden in diesem Falle vorzugsweise zwischen dem Sensor und der inneren Fläche des Rohrelements angeordnet.

Weitere die Erfindung verbessernde Maßnahmen werden nachstehend gemeinsam mit der Beschreibung eines bevorzugten Ausführungsbeispiels der Erfindung anhand der Figuren näher dargestellt:

### Kurze Beschreibung der Figuren

- Figur 1: schematische Querschnittsansicht eines Druckmittelzylinders mit dem Sensor, der erfindungsgemäß innerhalb einer Nut angeordnet ist,
- Figur 2: Längsschnitt durch die rohrartigen Kapselmittel im Bereich A-A gemäß Fig. 1, und
- Figur 3: schematische Querschnittsansicht eines weiteren Ausführungsbeispiels der rohrartigen Kapselmittel.

### Detaillierte Beschreibung der Figuren

Die Fig. 1 zeigt einen Druckmittelzylinder mit einem Zylindergehäuse 1. Eine im wesentlichen im Querschnitt kreisförmige Nut 2 erstreckt sich entlang des Zylindergehäuses 1. Innerhalb der Nut 2 ist ein Sensor 3 angeordnet, der zur Ermittlung der Position eines Kolbens 4 dient. Der Kolben 4 ist innerhalb des Zylindergehäuses lgleitend geführt. Der Sensor 3 ermittelt die Position des innen liegenden Kolbens 4 durch die Wand des Zylindergehäuses 1 hindurch, wenn der Kolben 4 den Sensor 3 passiert.

Erfindungsgemäß ist der Sensor 3 komplett von separaten rohrartigen Kapselmitteln umgeben, die im wesentlichen aus einem Rohrelement 5 zur Abdichtung des Sensors 3 vor negativen Umwelteinflüssen bestehen. Die rohrartigen Kapselmittel sind innerhalb der Nut 2 des Zylindergehäuses 1 angeordnet, derart, dass zwischen den zu verbindenden Teilen eine reibschlüssige Verbindung hergestellt ist. Da der Querschnitt der Nut 2 an die äußere Form des Rohrelements 5 angepasst ist, ist durch diese Anordnung außerdem ein Schutz der Nut 2 vor negativen Umwelteinflüssen, wie Schmutz oder Wasser, sichergestellt.

Die rohrartigen Kapselmittel bestehen, wie aus Fig. 2 hervorgeht, aus dem Rohrelement 5, das endseitig durch je ein Deckelelement 6 und 7 verschlossen ist. Ein am Sensor 3 angebrachtes Kabel 8 schafft eine Leitungsverbindung zu einer (hier nicht gezeigten) zentralen Steuerungseinheit, die die Daten von einem oder mehreren derartigen Sensoren erfasst und verarbeitet. Der Kabel 8 verläuft abgedichtet durch eine Bohrung 9, die in einem der Deckelelemente 7 vorgesehen ist. Das Rohrelement 5 und die Deckelelemente 6 und 7 bestehen aus Plastik, wobei das Rohrelement 5 transparent ist, um die Position des Sensors 3 innerhalb des Rohrelements 5 relativ zur Nut 2 ausrichten zu können.

Ein Rohrelement 5a gemäß einer weiteren Ausführungsform der Erfindung nach Fig. 3 besitzt zwei lippenförmige Anformungen 10a und 10b, um einen maximalen Schutz der Nut 2 vor negativen Umwelteinflüssen sicherzustellen. Diese lippenförmigen Anformungen 10a und 10b bewahren die Nut 2 vor einem Eindringen von Schmutz, Wasser oder Bakterien, welche insoweit nicht in die Nut 2 gelangen können. Die innere Querschnittsform des Rohrelements 5a ist zur Lagefixierung an den Querschnitt des Sensors 2 angepasst.

Die vorliegende Erfindung ist nicht beschränkt auf die vorstehend beschriebenen Ausführungsbeispiele; es ist vielmehr auch eine Abwandlung hiervon im Rahmen des Schutzbereiches der Ansprüche denkbar.

### Bezugszeichenliste

- 1: Zylindergehäuse
- 2: Nut
- 3: Sensor
- 4: Kolben
- 5: Rohrelement
- 6: Deckelelement
- 7: Deckelelement
- 8: Kabel
- 9: Bohrung
- **10**: lippenförmige Anformung

## Patentansprüche

1. Druckmittelzylinderanordnung mit einem Sensor (3), der an zumindest einer Nut (2) befestigt ist, die entlang der Außenfläche des Zylindergehäuses (1) verläuft, um die Position des Kolbens (4) zu detektieren, der innerhalb des Zylindergehäuses (1) zur Erzeugung einer mechanischen Kraft angeordnet ist,
**dadurch gekennzeichnet, dass** der Sensor (3) komplett von separaten, im Wesentlichen rohrartigen Kapselmitteln zur Abdichtung des Sensors (3) vor negativen Umwelteinflüssen umgeben ist, und dass die rohrartigen Kapselmittel in einer Nut (2) des Zylindergehäuses (1) eingesetzt sind, derart, dass zwischen den zu verbindenden Teilen eine reibschlüssige Verbindung hergestellt ist, und wobei der Querschnitt der Nut (2) zumindest teilweise an die äußere Form der Kapselmittel angepasst ist, um auch die Nut (2) vor negativen Umwelteinflüssen abzudichten.

2. Druckmittelzylinderanordnung gemäß Anspruch 1,
**dadurch gekennzeichnet, dass** die rohrartigen Kapselmittel ein Rohrelement (5) umfassen, das mit zwei endseitig zu beiden Enden des Rohrelements (5) angeordneten Deckelelementen (6, 7) verschlossen ist.

3. Druckmittelzylinderanordnung gemäß Anspruch 2,
**dadurch gekennzeichnet, dass** der Sensor (3) mit einem Kabel (8) zur elektrischen Anbindung des Sensors (3) mit einer zentralen Datenverarbeitungseinheit ausgestattet ist, wobei das Kabel (8) abgedichtet durch eine Bohrung (9) innerhalb eines der Deckelelemente (7) verläuft.

4. Druckmittelzylinderanordnung gemäß Anspruch 1,
**dadurch gekennzeichnet, dass** die rohrartigen Kapselmittel aus nur einem Rohrelement bestehen, das zusammengepresste Endbereiche aufweist, um das Rohrelement zu beiden Endseiten zu verschließen.

5. Druckmittelzylinderanordnung gemäß einem der vorstehenden Ansprüche,
**dadurch gekennzeichnet, dass** das Rohrelement (5) und/oder die Deckelelemente (6,7) aus einem Plastikmaterial bestehen.

6. Druckmittelzylinderanordnung gemäß einem der vorstehenden Ansprüche,
**dadurch gekennzeichnet, dass** das Rohrelement (5) und/oder die Deckelelemente (6,7) aus einem transparenten Material bestehen.

7. Druckmittelzylinderanordnung gemäß einem der vorstehenden Ansprüche,
**dadurch gekennzeichnet, dass** das Zylindergehäuse (1) mit einer entlang der Nut (2) angeordneten Skala ausgestattet ist, die den Hub des innen liegenden Kolbens (4) entspricht, um den Sensor (3) innerhalb der Nut (2) zu justieren.

8. Druckmittelzylinderanordnung gemäß einem der vorstehenden Ansprüche,
**dadurch gekennzeichnet, dass** entlang des Rohrelements (5) eine Skala vorgesehen ist, um den innen liegenden Sensor (3) relativ zum Rohrelement (5) zu positionieren entsprechend des Hubs des innen liegenden Kolbens (4).

9. Druckmittelzylinderanordnung gemäß einem der vorstehend genannten Ansprüche,
**dadurch gekennzeichnet, dass** Abschirmungsmittel zum Schutz der innerhalb des Sensors (3) angeordneten elektronischen Messmittel gegen ein störendes magnetisches Streufeld zwischen dem Sensor (3) und der Innenfläche des Rohrelements (5) angeordnet sind.

## Claims

1. A pressure cylinder arrangement with a sensor (3) attached in at least one groove extending along the outer surface of the cylinder housing (1) to detect the position of the piston (4) arranged within the cylinder housing (1) for the generation of a mechanical force,
**characterized in that** said sensor (3) is completely surrounded by separate essentially tube-like encapsulating means to seal off the sensor (3) from negative environmental effects, and **in that** the tube-like encapsulating means are inserted within a groove (2) of the cylinder housing (1) in such a way that a frictional engagement is created between the parts to be connected, wherein the cross-section of the groove (2) is at least partially adapted to the outer form of the encapsulating means so as also to protect the groove (2) from negative environmental effects.

2. The pressure cylinder arrangement according to claim 1,
**characterized in that** the tube-like encapsulating means comprise a tube element (5) closed off at both ends by two cover elements (6, 7) arranged on the ends of the tube-like element (5).

3. The pressure cylinder arrangement according to claim 2,
**characterized in that** the sensor (3) is equipped with a cable (8) for the electrical connection of the sensor (3) to a central data processing unit, wherein said cable (8) extends through a bore (9) in one of said cover elements (7) in a sealed way.

4. The pressure cylinder arrangement according to claim 1,
**characterized in that** the tube-like encapsulating means only comprise a tube element having compressed end areas in order to close off said tube element at both ends.

5. The pressure cylinder arrangement according to any one of the preceding claims,
**characterized in that** said tube element (5) and/or said cover elements (6, 7) are made of a plastic material.

6. The pressure cylinder arrangement according to any one of the preceding claims,
**characterized in that** said tube element (5) and/or said cover elements (6, 7) are made of a transparent material.

7. The pressure cylinder arrangement according to any one of the preceding claims,
**characterized in that** said cylinder housing (1) is equipped with a scale arranged along said groove (2) corresponding to the stroke of the internal piston (4), in order to adjust the sensor (3) within said groove (2).

8. The pressure cylinder arrangement according to any one of the preceding claims,
**characterized in that** a scale is provided along the tube element (5) in order to position the internal sensor (3) relative to the tube element (5) corresponding to the stroke of the internal piston (4).

9. The pressure cylinder arrangement according to any one of the preceding claims,
**characterized in that** shielding means are arranged between said sensor (3) and the inner surface of said tube element (5) to protect electronic measuring means arranged within said sensor (3) from an interfering magnetic stray field.

## Revendications

1. Système de cylindre à fluide sous pression, comprenant un capteur (3) qui est fixé au niveau d'au moins une gorge (2) qui s'étend le long de la surface extérieure du boîtier de cylindre (1), afin de détecter la position du piston (4) qui est agencé à l'intérieur du boîtier de cylindre (1) pour la production d'une force mécanique,
**caractérisé en ce que** le capteur (3) est complètement entouré par des moyens d'encapsulage essentiellement sous forme de tube pour étancher le capteur (3) vis-à-vis des influences environnantes négatives, et **en ce que** les moyens d'encapsulage sous forme de tube sont mis en place dans une gorge (2) du boîtier de cylindre (1), de manière à établir entre les pièces à relier une liaison à coopération de friction, la section de la gorge (2) étant au moins partiellement adaptée à la forme extérieure des moyens d'encapsulage, afin d'étancher également la gorge (2) vis-à-vis des influences environnantes négatives.

2. Système de cylindre à fluide sous pression selon la revendication 1, **caractérisé en ce que** les moyens d'encapsulage sous forme de tube comprennent un élément tubulaire (5) qui est obturé par deux éléments formant couvercle (6, 7) agencés du côté extrémité aux deux extrémités de l'élément tubulaire (5).

3. Système de cylindre à fluide sous pression selon la revendication 2, **caractérisé en ce que** le capteur (3) est équipé d'un câble (8) pour le raccordement électrique du capteur (3) à une unité centrale de traitement de données, ledit câble (8) s'étendant de façon étanchée à travers un perçage (9) à l'intérieur de l'un des éléments formant couvercle (7).

4. Système de cylindre à fluide sous pression selon la revendication 1, **caractérisé en ce que** les moyens d'encapsulage sous forme de tube sont constitués par un seul élément tubulaire qui présente des zones terminales écrasées, afin d'obturer l'élément tubulaire aux deux extrémités.

5. Système de cylindre à fluide sous pression selon l'une des revendications précédentes, **caractérisé en ce que** l'élément tubulaire (5) et/ou les éléments formant couvercle (6, 7) sont en matière plastique.

6. Système de cylindre à fluide sous pression selon l'une des revendications précédentes, **caractérisé en ce que** l'élément tubulaire (5) et/ou les éléments formant couvercle (6, 7) sont en matériau transparent.

7. Système de cylindre à fluide sous pression selon l'une des revendications précédentes, **caractérisé en ce que** le boîtier de cylindre (1) est équipé d'une échelle agencée le long de la gorge (2) et qui correspond à la course du piston (4) situé à l'intérieur, afin d'ajuster le capteur (3) à l'intérieur de la gorge (2).

8. Système de cylindre à fluide sous pression selon l'une des revendications précédentes, **caractérisé en ce que** le long de l'élément tubulaire (5) est prévue une échelle afin de positionner le capteur (3) situé à l'intérieur par rapport à l'élément tubulaire (5) de façon correspondante à la course du piston (4) situé à l'intérieur.

9. Système de cylindre à fluide sous pression selon l'une des revendications précédentes, **caractérisé en ce que** des moyens formant écran, destinés à la protection du moyen de mesure électronique agencé à l'intérieur du capteur (3) à l'encontre d'un champ de diffraction magnétique parasite, sont agencés entre le capteur (3) et la surface intérieure de l'élément tubulaire (5).
